# EUROPÄISCHE PATENTANMELDUNG

(11) **EP 4 756 156 A1**
(43) Veröffentlichungstag der Anmeldung: **10.06.2026**
(21) Anmeldenummer: 25220305.4
(22) Anmeldetag: 03.12.2025
(51) Int. Cl.: E05B 9/02, E05B 63/00, E05B 63/20

(54) **SCHLOSS FÜR EINE TÜR ODER EIN FENSTER EINES GEBÄUDES MIT ABSTANDSHALTERN**

(30) Priorität: 04.12.2024 DE 102024136133; 10.01.2025 DE 102025100654
(71) Anmelder: ASSA ABLOY Sicherheitstechnik GmbH, 72458 Albstadt (DE)
(72) Erfinder: HENNECKE, Gerhard, 42555 Velbert (DE); TEUFEL, Manuel, 72479 Straßberg (DE)
(74) Vertreter: Louis Pöhlau Lohrentz

(57) **Zusammenfassung**

Die Erfindung betrifft ein Schloss (2, 3) für eine Tür (11) oder ein Fenster eines Gebäudes, wobei das Schloss ein Schlossgehäuse (22, 32) mit Schlossboden (27, 36), Schlossdecke (37), Seitenwänden und Stulp (23, 35) sowie ein in dem Schlossgehäuse (22, 32) bewegbar gelagertes Riegelelement (24, 33, 34) aufweist.

Um ein Schloss (2, 3) bereitzustellen, welches bei mechanisch stabilem Aufbau einfach und kostengünstig herstellbar ist, wird vorgeschlagen, dass in dem Schlossgehäuse (22, 32) wenigstens zwei oder mehrere austauschbare Abstandshalter (4) angeordnet sind, und dass der Schlossboden (27, 36) und/oder die Schlossdecke (37) mit den Abstandshaltern (4) verschraubt sind.

## Beschreibung

Die Erfindung betrifft ein Schloss für eine Tür oder ein Fenster eines Gebäudes mit den Merkmalen des Oberbegriffs des Anspruchs 1.

Aus der FR 2 753 225 A1 ist ein Türschloss mit verschraubter Schlossdecke bekannt. Das Tür schloss weist ein Schlossgehäuse auf, welches einstückig ausgebildet ist. Es weist einen Schlossboden sowie daran einstückig befestigte Seitenteile mit Stulp auf. Der Schlossboden weist festvernietete Gewindebolzen auf, die zur Befestigung der Schlossdecke dienen. Bei diesem Konzept ist nachteilig, dass bei Änderungen des Türschlosses eine komplette Neukonstruktion des Schlossgehäuses erforderlich wird.

Aus der WO 03/033 845 A1 ist ein Türschloss bekannt, welches ein verschraubtes Schlossgehäuse aufweist. Das Schlossgehäuse ist zweiteilig aufgebaut und weist einen Schlossboden sowie eine verschraubte Schlossdecke auf. In dem Schlossboden sind Gewindehülsen in Form von Muttern mit Innengewinde angeordnet, die mit Schrauben der Schlossdecke korrespondieren. Der Schlossboden wie auch die Schlossdecke weist abgekantete Seitenteile auf, die bei zusammengefügtem Schloss aufeinander aufstehen und die Dicke des Schlosses definieren. Auch hier handelt es sich um ein relativ starres Schlosskonzept, wobei bei Änderungen des Schlosses eine Neukonstruktion des Schlossgehäuses notwendig wird.

Aus der CN 2 06 279 880 U ist ein Türschloss mit einem Schlossgehäuse bekannt, welches einen Schlossboden, eine Schlossdecke, sowie Seitenwände und einen Stulp aufweist. Das Schloss weist mehrere Abstandshalter auf, wobei der Schlossboden und die Schlossdecke mit den Abstandshaltern verschraubt sind.

Die Aufgabe der vorliegenden Erfindung ist ein Schloss bereitzustellen, welches bei mechanisch robustem Aufbau einfach zu montieren ist und dabei eine hohe Flexibilität aufweist. Insbesondere soll das Schloss aufrüstbar bzw. erweiterbar sein, ohne dass dafür eine Neukonstruktion des Schlossgehäuses erforderlich wird. Vorzugsweise soll das Schloss wartungsfreundlich sein und somit niedrige Wartungs- bzw. Reparaturkosten aufweisen.

Diese Aufgabe wird erfindungsgemäß durch ein Schloss mit den Merkmalen des Anspruchs 1 gelöst.

Erfindungsgemäß wird ein Schloss für eine Tür oder ein Fenster eines Gebäudes vorgeschlagen, mit einem Schlossgehäuse aufweisend einen Schlossboden, eine Schlossdecke, sowie Seitenwände und einen Stulp, mit einem in dem Schlossgehäuse bewegbar gelagertem Riegelelement zum Verriegeln oder Entriegeln eines Flügels einer Tür oder eines Fensters. Wesentlich dabei ist, dass in dem Schlossgehäuse wenigstens zwei Abstandshalter, oder mehrere Abstandshalter, austauschbar angeordnet sind, und dass der Schlossboden und/oder die Schlossdecke mit den Abstandshaltern verschraubt sind.

Vorteilhafterweise kann durch den Austausch der Abstandshalter ein flexibles Schlosskonzept erhalten werden. Beispielsweise können bei mechanisch anspruchsvollen Anwendungen mehrere der Abstandshalter verwendet werden, um damit ein mechanisch besonders stabileres bzw. widerstandsfähiges Schloss zu erhalten. Weiter kann durch Variation der Länge der Abstandshalter die Schlossdicke und damit das Volumen des Schlossgehäuses flexibel eingestellt werden.

Insbesondere hat die Verschraubung von Schlossboden und der Schlossdecke zudem den Vorteil, dass die Montage des Schlosses auf einfache Art und Weise möglich ist. Eine zusätzliche Verbindungstechnik, wie beispielsweise Vernieten oder Verlöten oder Abkanten von Seitenteilen, oder das Vorsehen von Verbindungsdornen zwischen Schlossdecke und Schlossboden ist bei dem erfindungsgemäßen Schloss nicht notwendig, so dass Herstellkosten eingespart werden können.

Das Schloss für eine Tür oder ein Fenster eines Gebäudes kann insbesondere ein Einsteckschloss sein. Die Tür des Gebäudes kann beispielsweise eine einseitig angeschlagene Drehtür sein. Die Tür des Gebäudes kann als einflügelige Tür oder als zweiflügelige Tür ausgebildet sein, wobei vorzugsweise die zweiflügelige Tür einen Gangflügel und einen Standflügel bzw. einen Aktivflügel und einen Passivflügel aufweist.

Das Schloss kann als Einsteckschloss ausgebildet sein, insbesondere als ein Aktivflügelschloss für einen Gangflügel, oder für eine einflügelige Tür.

Das Schloss kann auch als Einsteckschloss für einen Passivflügel ausgebildet sein, vorzugsweise als ein Passivflügelschloss für einen Standflügel.

Vorzugsweise wird unter Schlossgehäuse ein Gehäuse zur Aufnahme von Schlosskomponenten und/oder Riegelelementen verstanden. Das Schlossgehäuse kann aus einem Metall, beispielsweise Stahlblech oder Aluminiumblech ausgebildet sein.

Vorzugsweise wird unter Riegelelemente des Schlosses ein Schlossriegel und/oder eine Schlossfalle und/oder eine Riegelstange und/oder ein Fallenschieber und/oder ein Riegelschieber verstanden.

Insbesondere können die Abstandshalter aus dem gleichen Material wie das Schlossgehäuse selbst ausgebildet sein. Alternativ können die Abstandshalter auch aus einem anderen Material, vorzugsweise einem Metall oder einem Stahl ausgebildet sein.

Die Abstandshalter eines Schlosses können jeweils den gleichen Querschnitt aufweisen. Es ist auch denkbar, dass die Abstandshalter eines Schlosses mit unterschiedlichem Querschnitt ausgebildet sind, um unterschiedliche mechanische Anforderungen realisieren zu können. Beispielsweise kann der Querschnitt der Abstandshalter vergrößert werden, um eine höhere mechanische Widerstandskraft zu realisieren.

In einer vorzugsweisen Ausgestaltung sind die Seitenwände des Schlossgehäuses separat, im Sinne von abnehmbar ausgestaltet. Die Seitenwände des Schlossgehäuses bilden die Schmalseiten des Schlossgehäuses aus. Das heißt die Seitenwände bilden die Schmalseite an der Oberseite des Schlosses sowie die Schmalseite an der Unterseite des Schlosses sowie die Rückseite des Schlossgehäuses, die dem Schlossstulp gegenüberliegt. Indem die Seitenwände separat von Schlossboden und Schlossdecke ausgebildet sind, kann durch einfache Maßänderung der Seitenwände und der Abstandshalter die Dicke des Schlossgehäuses variiert werden.

Vorzugsweise kann vorgesehen sein, dass der Schlossboden als eine flache Platte oder als eine ebene Platte ausgebildet ist. Ebenso kann die Schlossdecke als eine flache Platte oder als eine ebene Platte ausgebildet sein. Das hat den Vorteil, dass beispielsweise der Schlossboden als ein einfaches Stanzteil herstellbar ist. Auch die Schlossdecke kann dementsprechend als ein einfaches Stanzteil hergestellt werden. Da weiter keine Bearbeitungsschritte, insbesondere kein Abkanten oder kein Vernieten oder Auflöten von Verbindungsteilen notwendig sind, vereinfacht sich die Herstellung des Schlosses dementsprechend.

Insbesondere kann vorgesehen sein, dass die wenigstens zwei Abstandshalter, oder die mehreren Abstandshalter, jeweils ein Gewinde für den Schlossboden und ein Gewinde für die Schlossdecke aufweisen. Dadurch ist vorteilhaft möglich, dass mittels eines Abstandshalters sowohl eine Verbindung zum Schlossboden wie auch eine Verbindung zur Schlossdecke ausgebildet wird.

Vorzugsweise kann das Gewinde der Abstandshalter als ein Innengewinde ausgebildet sein.

Vorteilhafterweise kann vorgesehen sein, dass in zumindest einem der Abstandshalter, oder in mehreren der Abstandshalter, oder in allen Abstandshaltern, das Gewinde für den Schlossboden mit dem Gewinde für die Schlossdecke fluchtet.

Der Einfachheit halber kann vorgesehen sein, dass in zumindest einem der Abstandshalter, oder in mehreren der Abstandshalter, oder in allen Abstandshaltern, das Gewinde als ein durch den Abstandshalter hindurchgehendes Gewindeloch ausgebildet ist. Dadurch wird eine einfache Herstellung der Abstandshalter ermöglicht, indem das durchgehende Gewindeloch sozusagen in einem Schritt als ein Bohrloch mit anschließendem Gewinde ausgebildet werden kann.

Um die mechanische Stabilität des Schlossgehäuses zu erhöhen, kann vorgesehen sein, dass die Abstandshalter unmittelbar an dem Schlossboden und an der Schlossdecke anliegen. Durch Vergrößern des Querschnitts der Abstandshalter kann die Auflagefläche am Schlossboden bzw. an der Schlossdecke vergrößert und damit die mechanische Festigkeit des Schlossgehäuses verbessert werden.

Vorteilhafterweise kann vorgesehen sein, dass zumindest einer der Abstandshalter, oder mehrere der Abstandshalter, oder alle Abstandshalter, an dem Schlossboden und an der Schlossdecke abnehmbar gehaltert sind, insbesondere verschraubt sind.

Vorteilhafterweise kann vorgesehen sein, dass das Schlossgehäuse ausschließlich verschraubt wird. Insbesondere kann vorgesehen sein, dass der Schlossboden und/oder die Schlossdecke ausschließlich durch Verschrauben an den Abstandshaltern befestigt sind.Das besitzt den Vorteil der einfachen und flexiblen Fertigung, die durch die einfache Verbindungstechnik, nämlich Verschrauben auch kostengünstig realisierbar ist. Durch Lösen der Verschraubung ist das Innere des Schlossgehäuses auf einfache Art und Weise zugänglich, was zudem eine einfache Wartung und Reparatur des Schlosses ermöglicht.

Insbesondere sind für die Montage des Schlossgehäuses keine Nieten oder Löt- oder sonstige Verbindungen notwendig. Von besonderem Vorteil ist, dass zur Montage des Schlossgehäuses keine zwischen Schlossdecke und Schlossboden angeordnete Dornen notwendig sind, wie es im Schlossbau ansonsten üblich ist. Diese Dornen werden zur mechanischen Stabilisierung von Schlossgehäusen üblicherweise verwendet, sind aber für die Montage und die Wartung relativ umständlich zu händeln.

Eine weitere Verbesserung der mechanischen Stabilität bzw. der Flexibilität des Schlossgehäuses kann erzielt werden, indem vorgesehen sein kann, dass zumindest einer der Abstandshalter oder mehrere der Abstandshalter, ein an einer Seitenfläche des Abstandshalters angeordnetes Gewindeloch zum Verschrauben einer Seitenwand oder des Stulps aufweist bzw. aufweisen. Dadurch kann mittels eines Abstandshalters sozusagen eine Dreipunktbefestigung erzielt werden, einmal zur Schlossdecke zum anderen zum Schlossboden und zum Dritten mit dem Stulp bzw. einer Seitenwand. Dies ermöglicht eine besonders steife Konstruktion des Schlossgehäuses. Zudem können die zum Aufbau des Schlosses notwendigen Teile reduziert werden, da über einen Abstandshalter eine Dreipunktbefestigung, also eine mechanische Verbindung von drei Teilen realisiert wird.

In einer vorteilhaften Ausgestaltung kann vorgesehen sein, dass der Stulp über einen der Abstandshalter, oder über mehrere der Abstandshalter, an dem Schlossgehäuse abnehmbar verschraubt ist, vorzugsweise ausschließlich durch Verschrauben über einen der Abstandshalter, oder über mehrere der Abstandshalter, an dem Schlossgehäuse abnehmbar befestigt ist. Überraschenderweise hat sich gezeigt, dass auf die Art und Weise auch der Stulp an dem Schlossgehäuse auf einfache Art und Weise und mit hoher mechanischer Stabilität zu befestigen ist. Dadurch wird die Flexibilität des Schlosses weiter erhöht, da der Stulp auf einfache Art und Weise austauschbar ist und so beispielsweise unterschiedlich lange Stulpe verwendet werden können.

In einer vorteilhaften Ausgestaltung kann vorgesehen sein, dass zumindest einer der Abstandshalter, oder mehrere der Abstandshalter, zumindest eine an einer Seitenfläche des Abstandshalters angeordnete Nut zum Einschieben einer Seitenwand aufweisen. Dadurch kann die Herstellung des Schlosses weiter vereinfacht werden, indem die Seitenwände einfach zwischen zwei gegenüberliegenden Abstandshaltern eingeschoben werden und somit eine separate Befestigung oder Fixierung der Seitenwände entfallen kann. Dabei kann vorgesehen sein, dass sich die Nut entlang der Seitenfläche des Abstandshalters von der Schlossdecke bis zum Schlossboden geradlinig verlaufend erstreckt.

Für eine flexible Erweiterbarkeit des Schlosses ist vorgesehen, dass in dem Schlossgehäuse eine Funktionsbaugruppe oder mehrere Funktionsbaugruppen wahlweise aufnehmbar sind, wobei die eine Funktionsbaugruppe oder die mehreren Funktionsbaugruppen einen der Abstandshalter, oder mehrere der Abstandshalter zur Befestigung des Schlossbodens und/oder der Schlossdecke aufweisen. Das ermöglicht, dass beispielsweise ein einfaches mechanisches Schloss mit wenig Funktionskomponenten aufgebaut wird, indem das Schlossgehäuse zur Stabilisierung mehrere Abstandshalter aufweist. Für den Fall, dass das Schloss um zusätzliche Funktionskomponenten aufgerüstet werden soll, können einige der Abstandshalter entnommen und gegen Funktionsbaugruppen ausgetauscht werden. Von Vorteil ist, dass sich die grundsätzliche Montage des Schlosses dadurch nicht ändert. Insbesondere bleiben die Befestigungspunkte gleich, so dass das Schloss weiterhin durch einfaches Verschrauben montierbar bzw. herstellbar ist. Dabei kann vorgesehen sein, dass eine der Funktionsbaugruppen als Federmodul, oder als Fallenmodul, oder als ein Fallen-Schieber-Modul, oder als ein Antriebsmodul, oder als ein Sensormodul ausgebildet ist.

Es ist vorgesehen, dass ein Abstandshalter in die Funktionsbaugruppe integriert ist, oder in die mehreren Funktionsbaugruppen integriert sind. Insbesondere kann die eine Funktionsbaugruppe einstückig mit dem Abstandshalter oder mit den Abstandshaltern ausgebildet sein, oder die mehreren Funktionsbaugruppen können jeweils einstückig mit dem Abstandshalter oder mit den Abstandshaltern ausgebildet sein. Indem die Abstandshalter in eine Funktionsbaugruppe integriert sind, wird die Funktionsbaugruppe durch die Abstandshalter selbst bereits in dem Schloss ausreichend befestigt und stabilisiert und gleichzeitig, also mit denselben Schrauben die Schlossdecke bzw. der Schlossboden befestigt. Das bedeutet, dass auf separate Befestigungselemente zur Fixierung solcher Funktionsbaugruppen verzichtet werden kann. Auch dies kommt der vereinfachten Montage zugute.

Der erfindungsgemäße Gedanke erstreckt sich auch auf ein Verfahren zum Aufrüsten oder Umrüsten eines Schlosses, mit den Schritten:
- Bereitstellen eines Schlosses gemäß einer der hierin beschriebenen Ausgestaltungen,
- Abnehmen der Schlossdecke und/oder des Schlossbodens durch Lösen der Verschraubungen,
- Entfernen eines Abstandshalters oder mehrerer der Abstandshalter aus dem Schlossgehäuse,
- Einsetzen einer Funktionsbaugruppe in das Schlossgehäuse anstelle der entnommenen Abstandshalter,
- Anbringen der Schlossdecke und/oder des Schlossbodens durch Verschrauben.

Von besonderem Vorteil ist, dass die Aufrüstung oder Umrüstung des Schlosses nicht nur werkseitig, sondern auch im Feld, d.h. bei bereits in Objekten installierten Schlössern möglich ist. So kann auf einfache Art und Weise eine nachträgliche Aufrüstung der Schlösser bzw. ganzer Schließanlagen erfolgen.

Dabei kann insbesondere vorgesehen sein, dass ein Abstandshalter oder mehrere der Abstandshalter durch Lösen von Schrauben aus dem Schlossgehäuse entfernt werden, insbesondere um an der Stelle eine Funktionsbaugruppe einzusetzen.

Vorzugsweise kann dies derart erfolgen, dass die in das Schlossgehäuse eingesetzte Funktionsbaugruppe mit den zuvor gelösten Schrauben der Abstandshalter befestigt wird.

Eine Anwendung des erfindungsgemäßen Schlosses kann als Standalone-Lösung für Türen oder Fenster in Gebäuden erfolgen. Alternativ kann das Schloss auch in großen Objekten im Verbund als Schließanlage mit einer Vielzahl von entsprechenden Schlössern kombiniert werden.

In den Figuren sind vorteilhafte Ausgestaltungen des erfindungsgemäßen Schlosses gezeigt und nachfolgend beschrieben. Dabei zeigen
- Fig. 1: beispielhaft eine Verriegelungsvorrichtung mit erfindungsgemäßem Schloss;
- Fig. 2: eine schematische Ansicht eines erfindungsgemäßen Schlosses als Aktivflügelschloss;
- Fig. 3: eine schematische Ansicht eines erfindungsgemäßen Schlosses als Passivflügelschloss;
- Fig. 3a: eine Detailvergrößerung im Eckbereich des Schlosses der Fig. 3;
- Fig. 4: eine schematische Darstellung des Schlosses gem. Fig. 3 mit abgenommener Schlossdecke;
- Fig. 4a: eine Detailvergrößerung im oberen Bereich des Schlosses gem. Fig.°4;
- Fig. 5: eine schematische Darstellung des Schlosses gem. Fig. 4 ohne Schlossmechanik;
- Fig. 6: eine Darstellung gem. Fig. 5 aus einem anderen Winkel;
- Fig. 6a: eine Detailvergrößerung im Bereich der Stulpbefestigung.

In den Figuren sind beispielhafte Ausgestaltungen des erfindungsgemäßen Schlosses 2, 3 dargestellt. Diese sollen nicht einschränkend verstanden werden. In den Figuren sind gleichwirkende Komponenten mit denselben Referenzzeichen versehen. Der Fachmann kann anhand seines handwerklichen Könnens die gezeigten unterschiedlichen Ausführungsbeispiele im Rahmen des durch die Ansprüche vorgegebenen Schutzbereichs miteinander kombinieren, ohne dabei den Erfindungsgedanken zu verlassen.

Die Fig. 1 zeigt eine schematische Darstellung einer Verriegelungsvorrichtung 1 mit dem erfindungsgemäßen Schloss 2, 3 an einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert. Ebenso ist der Gangflügel 15 über Türbänder 133, 134 an dem Türrahmen 12 der zweiflügeligen Tür 11 schwenkbar gelagert.

Der Gangflügel 15 weist als erfindungsgemäßes Schloss 2 ein Panikschloss 2 auf, welches über eine Türklinke 21 betätigbar ist. Das Panikschloss 2 ist als ein selbstverriegelndes Panikschloss 2 ausgebildet und weist einen selbsttätig vorschießenden Riegel 24 auf sowie eine Schlossfalle. In dem Standflügel 14 ist als erfindungsgemäßes Schloss 3 ein Passivflügelschloss 3 bzw. Treibriegelschloss 3 aufgenommen. Das Treibriegelschloss 3 weist eine obere Treibriegelstange 33 sowie eine untere Treibriegelstange 34 auf.

In der Darstellung der Fig. 1 ist das Treibriegelschloss 3 verriegelt, d.h. die beiden Treibriegelstangen 33 und 34 sind ausgefahren und verriegeln den Standflügel 14 mit dem Türrahmen 12 und dem Boden. Über eine Schlossnuss 31 kann das Treibriegelschloss 3 manuell entriegelt werden. Ferner weist das Treibriegelschloss 3 einen Motor auf, mittels dem das Treibriegelschloss 3 motorisch entriegelt werden kann. Das Anschlusskabel 16 des Motors ist durch den Standflügel 14 und mittels eines flexiblen Kabelübergangs 17 über den Türrahmen 12 geführt. Das Treibriegelschloss 3 weist einen Fallenaufnahmeraum sowie einen Riegelaufnahmeraum auf, in welche die Riegelelemente 24 des Panikschlosses 2, also die Falle bzw. der Riegel 24, eingreifen können. Über Fallenschieber bzw. Riegelschieber kann mittels des Treibriegelschlosses 3 eine Entriegelung des Panikschlosses 2 erfolgen. D.h. dass bei einer Entriegelung des Treibriegelschlosses 3 zunächst eine Entriegelung des Panikschlosses 2 stattfindet, sodass der Gangflügel 15 geöffnet werden kann, wobei der Standflügel 14 über die Treibriegelstangen 33, 34 noch verriegelt ist. Erst bei vollständiger Entriegelung des Treibriegelschlosses 3 kann dann auch der Standflügel 14 geöffnet werden.

Die Fig. 2 zeigt ein erfindungsgemäßes Schloss als Aktivflügelschloss 2 ausgebildet mit der Übersichtlichkeit halber abgenommener Schlossdecke. Das Aktivflügelschloss 2 weist ein Schlossgehäuse 22 mit einem Stulp 23 auf. Das Schlossgehäuse 22 umfasst einen Schlossboden 27 sowie eine in der Zeichnung nicht dargestellte Schlossdecke, die zur Verdeutlichung des Innenlebens des Schlosses abgenommen ist. Ferner umfasst das Schlossgehäuse 22 an seinen Schmalseiten mehrere Seitenwände, d.h. an der Oberseite 222, an der Rückseite 221 und an der Unterseite 223 jeweils schmale Seitenwände. Die Seitenwände 221, 222, 223 sind so bemessen, dass das Schlossgehäuse allseits abgeschlossen ist. Die Seitenwände 221, 222 und 223 sind jeweils als separate Seitenwände ausgebildet und können einzeln von dem Schlossgehäuse 22 abgenommen bzw. an dem Schlossgehäuse 22 auch einzeln montiert werden. Der Stulp 23 schließt das Schlossgehäuse 22 nach vorne hin, d.h. zu dem Türfalz hin ab und weist Ausnehmungen auf, durch die die Regelelemente des Aktivflügelschlosses 2 hindurchgreifen.

Das dargestellte Aktivflügelschloss 2 ist als ein selbstverriegelndes Panikschloss 2 ausgebildet. Es weist einen Schlossriegel 24 auf, der zwischen einer in das Schlossgehäuse zurückgeschlossenen Position und einer aus dem Schlossgehäuse ausgeschlossenen Position, die in der Fig. 2 dargestellt ist, bewegbar ist. Neben dem Schlossriegel 24 als Verriegelungselement weist das Schloss 2 noch eine Schlossfalle 25 als Verriegelungselement auf, die als Kippfalle ausgebildet ist.

Um die Verriegelung des Schlosses 2 zu steuern, ist unterhalb der Schlossfalle 25 eine Hilfsfalle 25a angeordnet. Über die Hilfsfalle 25a wird eine Schließlage eines Türflügels detektiert und, sobald das Schloss bzw. die Tür in Schließlage gelangt, wird der Schlossriegel 24 mittels eines Federpakets in seine ausgeschlossene Position gebracht. Um das Schloss 2 zu entriegeln, kann dieses beispielsweise über eine Türklinke mittels der Schlossnuss 26 das Schloss entriegelt werden oder über einen Schlüssel mittels des Schließzylinders.

Innerhalb des Schlossgehäuses 22 sind Abstandshalter 4 vorgesehen. Die Abstandshalter 4 verbinden die Komponenten des Schlossgehäuses, also den Stulp 23, den Schlossboden 27 bzw. die Schlossdecke und/oder die Seitenwände 221, 222, 223 des Schlosses 2 miteinander. Die Abstandshalter 4 sind austauschbar ausgeführt. Sie können auch durch entsprechende Funktionsbaugruppen ersetzt werden. So kann beispielsweise im oberen Bereich des Schlossgehäuses anstelle der Schlossfalle 25 auch lediglich ein Abstandshalter vorgesehen werden, um ein Schloss ohne Falle zu realisieren.

In der Fig. 3 ist ein erfindungsgemäßes Schloss als Passivflügelschloss 3 bzw. Treibriegelschloss 3 dargestellt. Die Fig. 3 zeigt lediglich das Schlossgehäuse 32 des Passivflügelschlosses 3. Die innerhalb des Schlossgehäuses 32 aufgenommenen Schlosskomponenten sind in der Fig. 4 schematisch dargestellt.

Das Schlossgehäuse 32 weist einen Schlossboden 36 sowie eine Schlossdecke 37 auf. Der Schlossboden 36 ist mit der Schlossdecke 37 über Abstandshalter 4 verbunden. Dazu weisen die Abstandshalter 4 jeweils ein durchgehendes Gewindeloch auf, welches zur Verschraubung von Schlossboden bzw. Schlossdecke dient. An der Vorderseite des Schlossgehäuses 32 ist der Stulp 35 angeordnet und ebenfalls mittels Abstandshalter 4 mit dem Schlossboden 36 bzw. der Schlossdecke 37 verbunden. Die Seitenwände des Schlossgehäuses 32 umfassend die Oberseite, die Rückseite und die Unterseite sind in der Fig. 3 der Übersichtlichkeit halber nicht dargestellt. Die Abstandshalter 4 weisen jeweils eine Nut 41 auf, in die die Seitenwände oder die Rückwand eingeschoben werden kann, so dass diese von den Abstandshaltern 4 automatisch gehalten wird. In den Nuten 41 sind die Seitenwände des Schlossgehäuses 43 formschlüssig gehalten und müssen nicht mehr separat befestigt werden.

In der Fig. 3a ist eine Vergrößerung des Abstandshalters in der oberen Ecke des Schlossgehäuses 32 vergrößert dargestellt. Der Abstandshalter 4 ist zwischen Schlossboden und Schlossdecke 37 angeordnet, weist ein Gewindeloch auf, um den Schlossboden bzw. die Schlossdecke mittels einer Schraube zu befestigen, und an seiner Seitenfläche jeweils eine Nut 41, um eine Seitenwand des Gehäuses einschieben zu können.

Die Fig. 4 zeigt die schematische Darstellung des Passivflügelschlosses als Treibriegelschloss. Es weist eine obere Treibriegelstange 33 und eine untere Treibriegelstange 34 auf. Das Treibriegelschloss 3 kann entweder manuell über eine Schlossnuss 31 oder motorisch über ein Antriebsmodul 38 oder Motormodul 38 betätigt werden. Beim Entriegeln werden entweder motorisch angetrieben oder manuell betätigt die obere Riegelstange 33 und die untere Riegelstange in das Schlossgehäuse 32 eingezogen. Zudem werden über Fallenschieber bzw. Riegelschieber 39 die Riegelelemente 24, 25 eines Aktivflügelschlosses 2 zurückgedrängt und die Tür 11 dadurch entriegelt.

In der Fig. 4 ist ersichtlich, dass auch der Stulp 35 über die Abstandshalter 4 mit dem Schlossboden 36 bzw. der abgenommenen Schlossdecke 37 verschraubt ist. In der Fig. 5 ist das Treibriegelschloss 3 ohne Komponenten der Schlossmechanik dargestellt, um den mechanischen Aufbau des Schlossgehäuses zu verdeutlichen. Dort ist ersichtlich, dass im Bereich des Stulps 35 drei Abstandshalter 4 angeordnet sind. Diese drei Abstandshalter 4 sind jeweils mit dem Schlossboden 36 verschraubt und weisen zusätzlich eine horizontale Verschraubung mit dem Stulp 35 auf. Dies ist beispielsweise auch aus der perspektivischen Darstellung der Fig. 6 ersichtlich. In der Fig. 6a ist dazu die Verbindung über den mittleren Abstandshalter 4 vergrößert dargestellt.

Am äußeren Rand umlaufend weist das Schlossgehäuse 32 mehrere Abstandshalter 4 auf, die jeweils eine Nut 41 aufweisen, um ein Seitenteil bzw. eine Seitenwand des Schlossgehäuses zu haltern. In der Fig. 4a ist dies im Detail anhand des Schlossoberteils 321 verdeutlicht. Ein Abschnitt der oberen Seitenwand 321 ist dazu zwischen zwei Abstandshaltern 4 so eingeschoben, dass es formschlüssig zwischen den beiden Nuten 41 gehalten ist. Das in Fig. 4a Richtung Stulp 35 dargestellte Abstandshalterteil weist somit mehrere Funktionen auf. Zum einen dient es zur Verschraubung von Schlossboden und Schlossdecke, zum anderen zum Halten der Seitenwand 321 und auch zum Verschrauben des Stulps 35. Somit vereinen die Abstandshalter 4 mehrere Haltefunktionen in einem Bauteil. Nicht nur das Halten von Schlossboden und Schlossdecke, sondern auch das Haltern von Seitenwänden und/oder dem Stulp des Schlossgehäuses wird durch die Abstandshalter 4 realisiert. Dadurch vereinfacht sich die Montage des Schlosses erheblich, und gleichzeitig reduziert sich die notwendige Anzahl an Befestigungsbauteilen.

Je nach mechanischen Anforderungen kann die Anzahl der Abstandshalter 4 im Inneren des Schlossgehäuses 22, 32 variiert werden. Um ein mechanisch besonders steifes Schloss zu bilden, kann beispielsweise im Innenraum des Schlossgehäuses 22, 32 eine mehr oder weniger große Anzahl an Abstandshaltern 4 vorgesehen werden. Zudem ist vorgesehen, dass die Funktionskomponenten des Schlosses als austauschbare Funktionsmodule ausgebildet sind. Die Funktionsmodule weisen ihrerseits entsprechende Abstandshalter auf, so dass bei Einsetzen von Funktionsmodulen die Abstandshalter 4 im Inneren des Schlossgehäuses 32 ersetzt werden können. Dadurch vereinfacht sich die Montage weiter, da die zuvor zur Befestigung von Schlossboden und Schlossdecke verwendeten Schraubverbindungen nun auch gleichzeitig für die Befestigung von Funktionsmodulen verwendet werden können.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel
- 16: Anschlusskabel
- 17: flexibler Kabelübergang

- 2: Aktivflügelschloss/Panikschloss
- 21: Türklinke
- 22: Schlossgehäuse
- 221: Rückseite
- 222: Oberseite
- 223: Unterseite
- 23: Schlossstulp
- 24: Schlossriegel
- 25: Schlossfalle
- 25a: Hilfsfalle
- 26: Schlossnuss
- 27: Schlossboden

- 3: Passivflügelschloss/Treibriegelschloss
- 31: Schlossnuss
- 32: Schlossgehäuse
- 321: Oberseite
- 33: obere Treibriegelstange
- 34: untere Treibriegelstange
- 35: Schlossstulp
- 36: Schlossboden
- 37: Schlossdecke
- 38: Motormodul
- 39: Riegelschiebermodul

- 4: Abstandshalter
- 41: Nut

## Patentansprüche

1. Schloss (2, 3) für eine Tür (11) oder ein Fenster eines Gebäudes,
mit einem Schlossgehäuse (22, 32) aufweisend einen Schlossboden (27, 36), eine Schlossdecke (37), sowie Seitenwände (221, 222, 223, 321) und einen Stulp (23, 35),
mit einem in dem Schlossgehäuse (22, 32) bewegbar gelagertem Riegelelement (24, 33, 34) zum Verriegeln oder Entriegeln eines Flügels (14, 15) einer Tür oder eines Fensters,
wobei vorgesehen ist, dass in dem Schlossgehäuse (22, 32) wenigstens zwei Abstandshalter (4), oder mehrere Abstandshalter (4), austauschbar angeordnet sind, und
dass der Schlossboden (27, 36) und/oder die Schlossdecke (37) mit den Abstandshaltern (4) verschraubt sind,
**dadurch gekennzeichnet,**
**dass** in dem Schlossgehäuse (22, 32) eine Funktionsbaugruppe (38, 39) oder mehrere Funktionsbaugruppen (38, 39) wahlweise aufnehmbar sind,
wobei die eine Funktionsbaugruppe (38, 39) oder die mehreren Funktionsbaugruppen (38, 39) einen der Abstandshalter (4), oder mehrere der Abstandshalter (4) zur Befestigung des Schlossbodens (27, 36) und/oder der Schlossdecke (37) aufweisen, und
**dass** die Abstandshalter (4) in die eine Funktionsbaugruppe (38, 39), oder in die mehrere Funktionsbaugruppen (38, 39) integriert sind, insbesondere dass die eine Funktionsbaugruppe (38, 39) oder die mehreren Funktionsbaugruppen (38, 39) jeweils einstückig mit den Abstandshaltern (4) ausgebildet ist bzw. sind.

2. Schloss für eine Tür nach Anspruch 1,
**dadurch gekennzeichnet,**
**dass** die wenigstens zwei Abstandshalter (4), oder die mehreren Abstandshalter (4), jeweils ein Gewinde für den Schlossboden (27, 36) und ein Gewinde für die Schlossdecke (37) aufweisen.

3. Schloss für eine Tür nach Anspruch 2,
**dadurch gekennzeichnet,**
**dass** in zumindest einem der Abstandshalter (4), oder in mehreren der Abstandshalter (4), oder in allen Abstandshaltern (4), das Gewinde für den Schlossboden (27, 36) mit dem Gewinde für die Schlossdecke (37) fluchtet.

4. Schloss für eine Tür nach Anspruch 2 oder 3,
**dadurch gekennzeichnet,**
**dass** in zumindest einem der Abstandshalter (4), oder in mehreren der Abstandshalter (4), oder in allen Abstandshaltern (4), das Gewinde als ein durch den Abstandshalter (4) hindurchgehendes Gewindeloch ausgebildet ist.

5. Schloss für eine Tür nach einem der vorhergehenden Ansprüche,
**dadurch gekennzeichnet,**
**dass** die Abstandshalter (4) unmittelbar an dem Schlossboden (27, 36) und an der Schlossdecke (37) anliegen.

6. Schloss für eine Tür nach einem der vorhergehenden Ansprüche,
**dadurch gekennzeichnet,**
**dass** zumindest einer der Abstandshalter (4), oder mehrere der Abstandshalter (4), oder alle Abstandshalter (4), an dem Schlossboden (27, 36) und an der Schlossdecke (37) abnehmbar gehaltert sind, insbesondere verschraubt sind.

7. Schloss für eine Tür nach einem der vorhergehenden Ansprüche,
**dadurch gekennzeichnet,**
**dass** der Schlossboden (27, 36) und/oder die Schlossdecke (37) ausschließlich durch Verschrauben an den Abstandshaltern (4) befestigt sind.

8. Schloss für eine Tür nach einem der vorhergehenden Ansprüche,
**dadurch gekennzeichnet,**
**dass** zumindest einer der Abstandshalter (4), oder mehrere der Abstandshalter (4), ein an einer Seitenfläche des Abstandshalters (4) angeordnetes Gewindeloch zum Verschrauben einer Seitenwand (221, 222, 223) oder des Stulps (23, 35) aufweist bzw. aufweisen.

9. Schloss für eine Tür nach einem der vorhergehenden Ansprüche,
**dadurch gekennzeichnet,**
**dass** der Stulp (23, 35) über einen der Abstandshalter (4), oder über mehrere der Abstandshalter (4), an dem Schlossgehäuse (22, 32) abnehmbar verschraubt ist, vorzugsweise ausschließlich durch Verschrauben über einen der Abstandshalter (4), oder über mehrere der Abstandshalter (4), an dem Schlossgehäuse (22, 32) abnehmbar befestigt ist.

10. Schloss für eine Tür nach einem der vorhergehenden Ansprüche,
**dadurch gekennzeichnet,**
**dass** zumindest einer der Abstandshalter (4), oder mehrere der Abstandshalter (4), zumindest eine an einer Seitenfläche des Abstandshalters (4) angeordnete Nut (41) zum Einschieben einer Seitenwand (321) aufweisen.

11. Schloss für eine Tür nach Anspruch 10,
**dadurch gekennzeichnet,**
**dass** sich die Nut (41) entlang der Seitenfläche des Abstandshalters (4) von der Schlossdecke (37) bis zum Schlossboden (27, 36) geradlinig verlaufend erstreckt.

12. Schloss für eine Tür nach einem der vorhergehenden Ansprüche,
**dadurch gekennzeichnet,**
**dass** eine der Funktionsbaugruppen (38, 39) als Federmodul oder als Fallenmodul oder als ein Fallen-Schieber-Modul (39) oder als ein Antriebsmodul (38) oder als ein Sensormodul ausgebildet ist.

13. Verfahren zum Aufrüsten oder Umrüsten eines Schlosses (2, 3) für eine Tür (11),
mit den Schritten:
- Bereitstellen eines Schlosses (2, 3nach einem der vorhergehenden Ansprüche,
- Abnehmen der Schlossdecke (37) und/oder des Schlossbodens (27, 36) durch Lösen der Verschraubungen,
- Entfernen eines Abstandshalters (4) oder mehrerer der Abstandshalter (4) aus dem Schlossgehäuse (22, 32),
- Einsetzen einer Funktionsbaugruppe (38, 39) in das Schlossgehäuse (22, 32) anstelle der entnommenen Abstandshalter (4),
- Anbringen der Schlossdecke (37) und/oder des Schlossbodens (27, 36) durch Verschrauben.

14. Verfahren nach Anspruch 13,
**dadurch gekennzeichnet,**
**dass** ein Abstandshalter (4) oder mehrere der Abstandshalter (4) durch Lösen von Schrauben entfernt werden.

15. Verfahren nach Anspruch 14,
**dadurch gekennzeichnet,**
**dass** die in das Schlossgehäuse (22, 32) eingesetzte Funktionsbaugruppe mit den zuvor gelösten Schrauben der Abstandshalter (4) befestigt wird.
